# EUROPÄISCHE PATENTSCHRIFT

(11) **EP 3 899 278 B1**
(45) Veröffentlichungstag und Bekanntmachung des Hinweises auf die Patenterteilung: **27.09.2023**
(21) Anmeldenummer: 19832092.1
(22) Anmeldetag: 19.12.2019
(51) Int. Cl.: F04B 17/03, F04B 43/12, B05B 9/08, B05B 9/04

(54) **PUMPENSYSTEM**
PUMP SYSTEM
SYSTÈME DE POMPE

(30) Priorität: 21.12.2018 DE 102018133406
(43) Veröffentlichungstag der Anmeldung: 27.10.2021
(73) Patentinhaber: J. Wagner GmbH, 88677 Markdorf (DE)
(72) Erfinder: MANGOLD, Sebastian, 88682 Salem (DE); FIESEL, Manuel, 88045 Friedrichshafen (DE); LUCK, Leon, 88677 Markdorf (DE); FREISINGER, Björn, 72505 Krauchenwies (DE); MESSMER, Tanja, 88677 Markdorf (DE)
(74) Vertreter: Otten, Roth, Dobler & Partner mbB Patentanwälte
(86) Internationale Anmeldenummer: PCT/EP2019/086285
(87) Internationale Veröffentlichungsnummer: WO 2020/127715

(56) Entgegenhaltungen:
- WO-A1-2018/193065
- WO-A2-2013/030597
- DE-A1-102013 101 157
- GB-A- 2 076 476
- US-A1- 2015 354 555

## Beschreibung

Die elektrohydrodynamische Zerstäubung von Fluiden gewinnt im Bereich der Beschichtungsverfahren zunehmend an Bedeutung. Beispielsweise ist aus der WO2018/193065, veröffentlicht am 25.10.2018, ein Gerät bekannt, welches unter Nutzung der elektrohydrodynamischen Zerstäubung z.B. Pflegeprodukte wie beispielsweise Sonnenschutz auf einen Körper einer Person aufträgt.

Aus dem Stand der Technik sind ebenfalls übliche Peristaltikpumpen, sogenannte Wälzpumpen oder Schlauchpumpen, bekannt. Dabei wird nach dem Prinzip einer Verdrängerpumpe ein Fluid durch mechanische Deformation eines Schlauchabschnitts vorangedrückt und somit pumpend gefördert. Derartige Pumpen finden auch Einsatz bei oben genannten Geräten, um ein zu zerstäubendes Fluid zu den Zerstäuberdüsen zu fördern, an welchen das Fluid sodann einer Hochspannung ausgesetzt wird, um die elektrohydrodynamische Zerstäubung herbeizuführen.

Aus der WO 2013 030597 A2 ist ein mehrteiliges Sterilisationssystem bekannt, umfassend: einen ersten Teil, umfassend ein erstes Reagens in einem Trägermedium in einem ersten Behälter; einen zweiten Teil, der ein zweites Reagenz in einem Trägermedium in einem zweiten Behälter umfasst; wobei das erste Reagens und das zweite Reagens reagieren werden, um eine sterilisierende Zusammensetzung bereitzustellen, wenn der erste Teil mit dem zweiten Teil gemischt wird; einen Pumpenkopf mit einem peristaltischen Pumpenelement; wobei der erste Behälter ein Erstteil-Ausgaberohr aufweist, das sich von seinem Inneren erstreckt und durch den Pumpenkopf angeordnet ist; wobei der zweite Behälter ein zweitteiliges Abgaberohr aufweist, das sich von seinem Inneren erstreckt und durch den Pumpenkopf hindurch angeordnet ist; wobei das peristaltische Pumpenelement bei Betätigung sowohl auf das Erstteil-Abgaberohr als auch auf das Zweitteil-Abgaberohr einwirkt, um gleichzeitig im Wesentlichen gleiche Volumina des ersten Teils und des zweiten Teils zu pumpen Teil.

Aus der US 2015/354555 A1 ist eine Schlauchanordnung bekannt, die mehrere Schläuche oder Lumen umfassen kann, die in einem Kopf einer peristaltischen Pumpe angeordnet werden können. Die Schlauchanordnung kann eine Durchflussrate oder Volumenkapazität bereitstellen, die im Allgemeinen gleich oder größer als die ist, die mit einem vergleichbaren Schlauch nach dem Stand der Technik erreicht wird, während sie bei höheren Drücken arbeitet als denen, die unter Verwendung des Schlauchs nach dem Stand der Technik möglich sind.

Aus der DE 10 2013 101 157 A1 ist eine Dosiereinrichtung für Flüssigmittel bekannt, mit der verschiedene Flüssigmittel aus separaten Vorratsbehältern mittels einer von einem Antriebsmotor angetriebenen Pumpvorrichtung in einen Behandlungsraum oder in eine Mischkammer transportierbar sind, insbesondere für Wasch- oder Geschirrspülmaschinen, bei denen unterschiedliche Flüssigmittel jeweils allein oder gemischt dem Wasch- oder Spülbehälter zuführbar sind, wobei die Dosiereinrichtung zum Befördern der Flüssigmittel eine Pumpvorrichtung in der Art einer Schlauchpumpe aufweist, die mit im Pumpenkopf drehbeweglich gelagerten Tragvorrichtungen für auf den Pumpenschlauch einwirkende Quetschrollen oder Quetschwalzen ausgerüstet ist, wobei die Dosiereinrichtung mindestens zwei oder mehrere Pumpvorrichtungen mit jeweils einem Pumpenkopf aufweist, wobei die Pumpenköpfe auf einer Antriebs- und Koppelwelle gelagert sind, wobei die Antriebs- und Koppelwelle Koppelelemente trägt, die axial verschiebbar ausgebildet sind und die für den Pumpbetrieb mit korrespondierenden Koppelelementen in den Rollenträgern der Pumpvorrichtungen in Eingriff gebracht werden können, und wobei für den Pumpbetrieb die Pumpvorrichtungen jeweils von einem Antriebsmotor angetrieben werden.

Schließlich ist aus der GB 2 076 476 A ein Mittel zum Aufnehmen und/oder Abgeben von peristaltischen Flüssigkeiten bekannt, umfassend eine peristaltische Pumpe mit einem Stator und einem Rotor mit mehreren in Umfangsrichtung beabstandeten Vorsprüngen an seinem Umfang zum Zusammenwirken mit einer Länge eines flexiblen Schlauchs und einem Motor zum Antreiben des Pumpenrotors, wobei die Länge eines flexiblen Schlauchs, der mit den Vorsprüngen des Rotors der Pumpe zusammenwirkt, in einer Position angeordnet ist, um ihn gegen Längsbewegung zu sichern, indem er an einem Element haftet, das in Bezug auf den Stator der Pumpe angeordnet werden kann.

Bei der elektrohydrodynamischen Zerstäubung von Fluiden, insbesondere von Pflegeprodukten wie z.B. Sonnencreme hat sich allerdings die Problematik ergeben, dass einzelne Düsen verstopfen können und als Folge davon ein zusätzlicher Volumenstrom durch die Pumpe auf die weiteren verbleibenden offenen Düsen beaufschlagt wird.

Aufgabe der Erfindung ist es somit, ausgehend von einem Fluidtank für mehrere Düsen ein Verstopfen der Düsen zu vermeiden, um eine elektrohydrodynamische Zerstäubung in geforderter Qualität zu ermöglichen.

Diese Aufgabe wird durch ein Pumpensystem gemäß Patentanspruch 1 gelöst. Vorteilhafte Weiterbildungen sowie zweckmäßige Ausgestaltungen sind in den abhängigen Ansprüchen angegeben.

Die Erfindung betrifft ein Pumpensystem mit einem Zerstäuberdüsensystem mit mindestens zwei Zerstäuberdüsen, eines elektrohydrodynamischen Zerstäubers, wobei das Pumpensystem mindestens ein Schlauchpaket sowie mindestens einen Pumpenrotor und mindestens einen Wälzkörper zur Ausbildung eines Wälzbereichs einer Peristaltikpumpe umfasst. Das Pumpensystem ist dadurch gekennzeichnet, dass das Schlauchpaket mindestens dieselbe Anzahl an Schlauchkanälen wie die Anzahl der Zerstäuberdüsen, bevorzugt mindestens zwei, insbesondere drei Schlauchkanäle, umfasst und dass jeder Schlauchkanal einem Anschluss einer Zerstäuberdüse zugeordnet ist und diesen mit dem Wälzbereich verbindet.

Die Versorgung jeder einzelnen Zerstäuberdüse mit einem eigenen Schlauchkanal erzwingt einen Volumenstrom durch jede einzelne Zerstäuberdüse, so dass im Falle einer einsetzenden Verstopfung das geförderte nachfolgende Volumen des Fluids einen verstopfenden Pfropf zwangsweise herausfördert, und damit ein Fluidstrom durch die Düse stets gewährleistet ist.

Die Verwendung eines Schlauchpakets mit mehreren Schlauchkanälen bietet dabei den Vorteil, dass eine gemeinsame Führung des Schlauchpakets im Gerät einfach vorgesehen werden kann, ohne dass Einzelschläuche geführt werden müssen.

Erfindungsgemäß ist es vorgesehen, dass mindestens zwei, vorzugsweise drei Pumpenrotoren ausgebildet sind, wobei jeder Pumpenrotor mindestens einen Wälzkörper oder mindestens eine Wälzkörpergruppe bewegt und mindestens einem Schlauchkanal zugeordnet ist.

Die Verwendung einzelner Pumpenrotoren, welche über einen gemeinsamen Motor oder auch über getrennte Motoren oder Motorgruppen angetrieben werden, erlaubt eine verbesserte Regelung der Leistung des Pumpensystems. Überdies ist es auch dabei möglich, die Pumpenrotoren an die Schlauchkanal-Geometrie oder den Schlauchkanal Verlauf anzupassen und/oder die Anordnung im Gehäuse des Zerstäubers hinsichtlich des Bauraums und der Ergonomie zu optimieren.

Eine bevorzugte Ausführungsform sieht vor, dass jeder Schlauchkanal einen Fluidtank durch den Wälzbereich hindurch mit einer Zerstäuberdüse unmittelbar verbindet.

Durch die Ausbildung einzelner Schlauchkanäle vom Fluidtank bis zu den Zerstäuberdüsen wird jede Düse unmittelbar mit Fluid aus dem Fluidtank versorgt, ohne dass eine hydraulische Kommunikation/Wechselwirkung, z.B. ein Druckausgleich oder ein dadurch bedingter Volumenstrom zwischen den Kanälen, der einzelnen Transportwege erfolgen kann. Dadurch ist ein vorgegebener Volumenstrom an jeder einzelnen Zerstäuberdüse erzwungen, was zu einer prozesssicheren elektrohydrodynamischen Zerstäubung führt.

Alternativ sieht eine Ausführungsform vor, dass ein Schlauchkanal von einem Fluidtank bis vor den Wälzbereich verläuft, vor dem Wälzbereich eine Aufteilung in mindestens zwei, bevorzugt drei oder mehr Schlauchkanäle ausgebildet ist und diese Schlauchkanäle durch den Wälzbereich bis zu jeweils einer dem jeweiligen Schlauchkanal zugeordneten Zerstäuberdüse verlaufend angeordnet sind.

Die Verwendung eines einzelnen Schlauchkanals vom Fluidtank bis vor den Wälzbereich erleichtert zum einen die Anbindung an ein Ventilsystem des Fluidtanks und spart zum anderen Bauraum und Kosten, da weniger Schlauchmaterial zwischen Fluidtank und Wälzbereich vorgesehen werden muss. Im Wälzbereich, in welchem der Förderdruck für die Beaufschlagung der einzelnen Zerstäuberdüsen erzeugt wird, müssen sodann getrennte Schlauchkanäle vorgesehen werden, so dass vorab eine Aufteilung, z.B. durch Y-Elemente oder dergleichen erfolgt.

Eine vorteilhafte Weiterbildung sieht überdies vor, dass mindestens eine Zerstäuberdüse mit mindestens zwei Schlauchkanälen verbunden ist.

Durch die Nutzung mehrerer Schlauchkanäle pro Zerstäuberdüse, wobei jeder Schlauchkanal für sich ein definiertes Fluidvolumen fördert, kann eine überdies erhöhte Prozesssicherheit und Fehlervermeidung bei der elektrohydrodynamischen Zerstäubung erzielt werden, da kleinere Querschnitte genutzt werden können und Redundanzen erzielt werden. Durch den Einsatz kleinerer Schlauchdurchmesser können z.B. im Gehäuse engere Biegeradien realisiert werden, was den Gestaltungsfreiraum der Gerätearchitektur erhöht.

Bei einer weiteren zweckmäßigen Ausgestaltung sind mindestens zwei, vorzugsweise drei, insbesondere vier Wälzkörper im Pumpensystem ausgebildet, wobei jeder Wälzkörper mindestens einem Schlauchkanal individuell zugeordnet ist.

Durch die Verwendung einzelner Wälzkörper oder einzelner Wälzkörpergruppen, wobei die Wälzkörpergruppen mehrere Wälzkörper umfassen, für jeweils einen Schlauchkanal kann ein Versatz der Wälzbewegungen zwischen den Schlauchkanälen erzeugt werden, indem die einzelnen Wälzkörpergruppen z.B. Winkelversetzt auf dem Pumpenrotor angeordnet sind, um eine gleichmäßige Fluidströmung zu erzeugen und insbesondere um Pulsationseffekte zu verringern. Auch ist es möglich, die Wälzkörper an die Schlauchkanal-Geometrie anzupassen und/oder die Anordnung im Gehäuse des Zerstäubers hinsichtlich des Bauraums und der Ergonomie zu optimieren.

Die Erfindung sieht weiterhin ein Verfahren zum Betrieb eines elektrohydrodynamischen Zerstäubers vor, wobei der Zerstäuber mindestens eine, insbesondere zwei, bevorzugt drei oder mehr Zerstäuberdüsen umfasst, und ein oben beschriebenes erfindungsgemäßes Pumpensystem umfasst ist und über das Pumpensystem jeder Zerstäuberdüse ein definierter Volumenstrom eines Fluids aufgezwungen wird.

Die elektrohydrodynamischen Zerstäubung beruht auf der Instabilität von elektrisch aufladbaren Fluiden, insbesondere unter Hochspannung hinreichend elektrisch leitenden Fluiden, in einem starken inhomogenen elektrischen Feld. Das Fluid wird dabei mit einer Hochspannung beaufschlagt. Das Fluid verformt sich dabei zu einem Kegel, von dessen Spitze aus ein dünner Strahl, ein sogenannter Jet emittiert wird, der unmittelbar danach in ein Spray aus fein dispergierten Tropfen zerfällt. Unter bestimmten Bedingungen, im Taylor-Kegel Modus, besitzen die Tropfen eine schmale Größenverteilung. Durch die Zusammenwirkung mit einer erzwungenen hydraulischen Bereitstellung eines Fluidstroms kann eine Zerstäubungswirkung überdies verbessert werden.

Eine zweckmäßige Weiterbildung des Verfahrens ist dadurch gekennzeichnet, dass am Ausgang einer Zerstäuberdüse ein hydraulisch erzeugter Freistrahl in Form einer Fluidsäule entsteht, welcher erst nach einem Freistrahlbereich durch elektrohydrodynamische Wechselwirkung eine Zerstäubung ausbildet.

Durch den erzeugten Freistrahl können die elektrohydrodynamischen Wechselwirkungen mehr Freiheitsgrade entfalten, so dass eine feinere Zerstäubung außerhalb des vorher geometrisch definierten Düsenkanals gegeben ist.

Bei einer bevorzugten Ausführungsform ist bei einem Durchmesser einer Öffnung der Zerstäuberdüse von 0,1 mm bis 0,3 mm, bevorzugt 0,2 mm und/oder einer Länge von einem Fluidkanal in der Zerstäuberdüse von 3 mm bis 15 mm, bevorzugt im Bereich eines Isolators ein Freistrahl von 10 mm bis 15 mm ausgebildet. Dabei wird das Fluid weit vor die Düsenöffnung gebracht, und der Zerstäubungsprozess kann sich gegenüber der Umgebung frei ausbilden, wobei die Richtung der Zerstäubung durch die allgemeine Kinematik, insbesondere durch die hydraulische Ausbringung des Fluidstroms vorgegeben ist.

Unter einem Schlauchpaket im Sinne der Erfindung versteht sich jede Ansammlung von Schläuchen, welche in einer Peristaltikpumpe (Wälzpumpe) zum Einsatz kommen können. Dabei ist es unerheblich, ob das Schlauchpaket als gemeinsam extrudierter Mehrkanal-Schlauch oder als Kombination von Einzelschläuchen ausgebildet ist.

Ein Pumpensystem im Sinne der Erfindung umfasst neben dem eigentlichen Pumpenaggregat auch die notwendigen Schläuche, da bei einer Peristaltikpumpe (Wälzpumpe) das Pumpvolumen durch denjenigen Schlauchabschnitt gegeben ist, welcher durch die Wälzkörper bearbeitet wird, um ein darin enthaltenes Fluidvolumen vor dem Wälzkörper her zu bewegen.

Die Erfindung soll anhand des nachfolgenden Ausführungsbeispiels näher erläutert werden. Der Gegenstand der Erfindung ist jedoch nicht auf die dargestellte Ausführungsform beschränkt.

Es zeigen
- Fig.1: eine Explosionsdarstellung einer Peristaltikpumpe;
- Fig.2: eine Draufsicht auf eine Peristaltikpumpe mit sichtbarem Wälzbereich;
- Fig. 3: einen Querschnitt durch ein Schlauchpaket;
- Fig.4a: eine schematische Darstellung eines Freistrahls aus einer Düsenöffnung;
- Fig.4b: eine schematische Darstellung eines Freistrahls aus einer zylindrischen Zerstäuberdüse;
- Fig.4c: eine schematische Darstellung eines Freistrahls aus einer konischen Zerstäuberdüse.

Im Einzelnen zeigt Figur 1 den Aufbau einer bekannten Peristaltikpumpe. Dabei ist in einem Pumpengehäuse, bestehend aus einem oberen Gehäuseabschnitt 1 sowie einem unteren Gehäuseabschnitt 2 ein Motor 3 angeordnet. Der Motor 3 umfasst an seiner Abtriebswelle eine Getriebeanordnung 4 welche eine vorliegend dargestellte Wälzkörpergruppe 5 antreibt. Die Wälzkörpergruppe 5 umfasst vorliegend vier Wälzkörper 6 welche drehbar gelagert auf einem Pumpenrotor 7 angeordnet sind. Derartige Peristaltikpumpe/Schlauchpumpen sind zur Verwendung mit einzelnen Schläuchen aus dem Stand der Technik bekannt.

In Figur 2 ist eine entsprechende Peristaltikpumpe 10 in Draufsicht dargestellt, wobei der obere Gehäuseabschnitt 1 sowie die Getriebeanordnung 4 ausgeblendet wurden.

Die auf dem Pumpenrotor 7 angeordneten Wälzkörper 6 deformieren in einem Wälzbereich 21 einen Schlauchkanal 22 (schematisch als Linie dargestellt), um ein Fluid pumpend zu fördern. Der Schlauchkanal 22 verläuft dabei durch einen Pumpeneingang 23 in das Gehäuse 1,2 durch den Wälzbereich 21 (gestrichelt dargestellt) hin zu einem Pumpenausgang 24. Vom Pumpenausgang 24 verläuft der Schlauchkanal 22 weiter in Richtung einer ihm zugeordneten Zerstäuberdüse (nicht dargestellt). Am Pumpeneingang 23 führt der Schlauchkanal 22 Richtung Fluidtank (nicht dargestellt), wobei entweder ein einzelner Schlauchkanal 22 bis zum Fluid reicht oder mehrere Schlauchkanäle zu einem einzelnen Fluidtank-Schlauch zusammengeführt werden (nicht dargestellt).

Zur Führung mehrerer Schlauchkanäle in den Wälzbereich 21 sind bevorzugt Schlauchführungen 25 und 26 vorgesehen, wobei vorliegend die Schlauchführungen 25 und 26 im unteren Gehäuseabschnitt 2 angeordnet sind, und eine Schlauchführung (nicht dargestellt) für den Schlauchkanal 22 im oberen Gehäuseabschnitt 1 angeordnet sein kann.

Am Pumpenausgang 24 können die mehreren Schlauchkanäle dann zusammen ausgeführt werden, oder es sind entsprechende mehrere Schlauchführungen (nicht dargestellt) für die einzelnen Schlauchkanäle ausgebildet.

Figur 3 zeigt ein Schlauchpaket 30, wie es in einem erfindungsgemäßen Pumpensystem zum Einsatz kommen könnte. Das Schlauchpaket 30 umfasst dabei einen ersten Schlauchkanal 31, einen zweiten Schlauchkanal 32 sowie einen dritten Schlauchkanal 33, welche vorliegend über Verbindungsstege 34 miteinander verbunden sind. Derartige Schlauchpaket 30 werden beispielsweise im Extrusionsverfahren hergestellt und können durchaus auch weitere Schlauchkanäle aufweisen oder in anderen Geometrie von Schlauchkanälen, z.B. in Dreieck-/ oder Quadratform angeordnet sein.

Exemplarische Abmessungen können wie folgt angegeben werden, wobei die Abmessungen je nach Anwendungsfall und/oder Bauraum sowie zu transportierendem Fluid variiert werden können. Exemplarisch haben die Schlauchkanäle 31, 32 sowie 33 einen Durchmesser im Querschnitt von 0,7mm sowie eine Wandstärke von 0,6mm. die Stege 34 wiederum haben eine Breite als Abstand zwischen den Schläuchen von 0,2mm sowie eine Stärke von ebenfalls 0,2mm.

Die Figuren 4a bis 4c zeigen verschiedene Varianten der Ausbildung eines hydraulisch erzeugten Freistrahls vor einer Zerstäuberdüse.

Figur 4a zeigt eine schematische Darstellung, bei welcher die Zerstäuberdüse durch eine Düsenöffnung 40 in einem Düsenkörper 41 gebildet ist. Durch die Düsenöffnung 40 wird ein Fluid 42 aufgrund des hydraulischen Pumpendrucks des erfindungsgemäßen Pumpensystems symmetrisch um eine Mittelachse 43 der Düsenöffnung 40 als säulenförmiger Freistrahl 44 austreten. Der Freistrahl 44 tritt über eine Freistrahllänge 45 im Wesentlichen als Fluidsäule aus, wobei erst ab einem Abstand 46 die Zerstäubungswirkung 47 der elektrohydrodynamischen Zerstäuber einsetzt.

In Figur 4b ist am Düsenkörper 51 ein zylindrischer Düsenvorsatz 52 zur Ausbildung einer Zerstäuberdüse 50 vorgesehen. Am Ende des zylindrischen Düsenvorsatzes 52 ist eine um eine Mittelachse 53 symmetrisch ausgebildete Düsenöffnung 54 vorgesehen. Das hydraulisch geförderte Fluid 55 durchströmt den Düsenkörper 51, den zylindrischen Düsenvorsatz 52 und bildet über eine Freistrahllänge 56 einen Freistrahl 57 aus. Nach dem Abstand 58 setzt auch in dieser Ausführungsform die Zerstäubung 59 ein.

Die Zerstäuberdüse umfasst daher einen hydraulischen Abschnitt 60, welcher sich aus der Länge 61 des zylindrischen Düsenvorsatzes 52 und der Länge des Freistrahls 56 zusammensetzt. Zur Erzeugung der elektrohydrodynamischen Zerstäubung ist am Eingang des zylindrischen Düsenvorsatzes 52 die Ankopplung einer Hochspannung 62 vorgesehen. Grundsätzlich ist jedoch denkbar, die Hochspannung auch an anderer Stelle einzuleiten, um die elektrohydrodynamische Zerstäubung zu erzielen.

Bevorzugte Dimensionen einer Ausführungsform sind dabei als Durchmesser der Düsenöffnung 0,2 mm, als Fluidkanal im Inneren der Düse 5,7 mm bis ca. 14 mm, wobei dadurch ein Freistrahl mit einer Freistrahllänge von 10 mm bis 15 mm erzeugt wird.

In einer weiteren Ausführungsform nach Figur 4c ist am Düsenkörper 71 ein konischer Düsenvorsatz 72 zur Ausbildung einer Zerstäuberdüse 70 vorgesehen. Am Ende des konischen Düsenvorsatzes 72 ist eine um eine Mittelachse 73 symmetrisch ausgebildete Düsenöffnung 74 vorgesehen. Das hydraulisch geförderte Fluid 75 durchströmt den Düsenkörper 71, den zylindrischen Düsenvorsatz 72 und bildet über eine Freistrahllänge 76 einen Freistrahl 77 aus. Nach dem Abstand 78 setzt auch in dieser Ausführungsform die Zerstäubung 79 ein.

Die Zerstäuberdüse nach Fig. 4c umfasst ebenso einen konischen hydraulischen Abschnitt 80, welcher sich aus der Länge 81 des konischen Düsenvorsatzes 72 und der Länge des Freistrahls 76 zusammensetzt. Zur Erzeugung der elektrohydrodynamischen Zerstäubung ist am Eingang des konischen Düsenvorsatzes 72 die Ankopplung einer Hochspannung 82 vorgesehen. Grundsätzlich ist jedoch denkbar, die Hochspannung auch an anderer Stelle einzuleiten, um die elektrohydrodynamische Zerstäubung zu erzielen.

Die Erfindung ist vorliegend nicht auf die dargestellten Ausführungsbeispiele beschränkt. Erfindungsgemäß beansprucht ist auch die Nutzung nach dem Verfahren zum Betrieb eines elektrohydrodynamischen Zerstäubers, bei welchem durch die hydraulische Erzeugung eines Freistrahls die Zerstäubungswirkung verbessert wird, insbesondere die Zerstäubungswirkung erst nach einer Freistrahllänge 45, 56, 76 nach dem Austritt aus einer Düsenöffnung einsetzt.

### Bezugszeichenliste:

- 1: Gehäuseabschnitt
- 2: Gehäuseabschnitt
- 3: Motor
- 4: Getriebeanordnung
4a Variante 1 der Ausbildung eines hydraulisch erzeugten Freistrahls vor einer Zerstäuberdüse.
4b Variante 2 der Ausbildung eines hydraulisch erzeugten Freistrahls vor einer Zerstäuberdüse.
4c Variante 3 der Ausbildung eines hydraulisch erzeugten Freistrahls vor einer Zerstäuberdüse.
- 5: Wälzkörpergruppe
- 6: Wälzkörper
- 7: Pumpenrotor
- 10: Peristaltikpumpe
- 21: Wälzbereich
- 22: Schlauchkanal
- 23: Pumpeneingang
- 24: Pumpenausgang
- 25: Schlauchführung
- 26: Schlauchführung
- 30: Schlauchpaket
- 31: Schlauchkanal
- 32: Schlauchkanal
- 33: Schlauchkanal
- 34: Verbindungsstege
- 40: Düsenöffnung
- 41: Düsenkörper
- 42: Fluid
- 43: Mittelachse
- 44: Freistrahl
- 45: Freistrahllänge
- 46: Abstand
- 47: Zerstäubungswirkung
- 51: Düsenkörper
- 52: Düsenvorsatz
- 53: Mittelachse
- 54: Düsenöffnung
- 55: Fluid
- 56: Freistrahllänge
- 57: Freistrahl
- 58: Abstand
- 59: Zerstäubung
- 60: Abschnitt
- 61: Düsenvorsatzlänge
- 62: Hochspannung
- 70: Zerstäuberdüse
- 71: Düsenkörper
- 72: Düsenvorsatz
- 73: Mittelachse
- 74: Düsenöffnung
- 75: Fluid
- 76: Freistrahllänge
- 77: Freistrahl
- 78: Abstand
- 79: Zerstäubung
- 80: hydraulischer Abschnitt
- 81: Düsenvorsatzlänge
- 82: Hochspannung

## Patentansprüche

1. Pumpensystem mit einem Zerstäuberdüsensystem mit mindestens zwei Zerstäuberdüsen eines elektrohydrodynamischen Zerstäubers, wobei das Pumpensystem mindestens ein Schlauchpaket (30) sowie mindestens einen Pumpenrotor (7) und mindestens einen Wälzkörper (6) zur Ausbildung eines Wälzbereichs (21) einer Peristaltikpumpe umfasst, wobei das Schlauchpaket (30) mindestens dieselbe Anzahl an Schlauchkanälen (22) wie die Anzahl der Zerstäuberdüsen (70) umfasst und wobei jeder Schlauchkanal (22) einer Zerstäuberdüse (70) zugeordnet ist und diese mit dem Wälzbereich (21) verbindet, **dadurch gekennzeichnet, dass** mindestens zwei, vorzugsweise drei Pumpenrotoren (7) ausgebildet sind, wobei jeder Pumpenrotor (7) mindestens einen Wälzkörper (6) bewegt und mindestens einem Schlauchkanal (22) zugeordnet ist.

2. Pumpensystem nach Anspruch 1, **dadurch gekennzeichnet, dass** jeder Schlauchkanal (22) einen Fluidtank durch den Wälzbereich (21) hindurch mit einer Zerstäuberdüse (70) unmittelbar verbindet.

3. Pumpensystem nach Anspruch 1, **dadurch gekennzeichnet, dass** ein Schlauchkanal (22) von einem Fluidtank bis vor den Wälzbereich (21) verläuft, vor dem Wälzbereich (21) eine Aufteilung in mindestens zwei, bevorzugt drei oder mehr Schlauchkanäle (22) ausgebildet ist und diese Schlauchkanäle (22) durch den Wälzbereich (21) bis zu jeweils einer dem jeweiligen Schlauchkanal (22) zugeordneten Zerstäuberdüse (70) verlaufend angeordnet sind.

4. Pumpensystem nach einem der vorangegangenen Ansprüche, **dadurch gekennzeichnet, dass** mindestens eine Zerstäuberdüse (70) mit mindestens zwei Schlauchkanälen (22) verbunden ist.

5. Pumpensystem nach einem der vorangegangenen Ansprüche, **dadurch gekennzeichnet, dass** mindestens zwei, vorzugsweise vier Wälzkörper (6) ausgebildet sind, wobei jeder Wälzkörper (6) mindestens einem Schlauchkanal (22) zugeordnet ist.

6. Verfahren zum Betrieb des elektrohydrodynamischen Zerstäubers, wobei der Zerstäuber bevorzugt drei oder mehr Zerstäuberdüsen (70) umfasst,
**dadurch gekennzeichnet, dass**
ein Pumpensystem nach einem der vorangegangenen Ansprüche umfasst ist und über das Pumpensystem jeder Zerstäuberdüse (70) ein definierter Volumenstrom eines Fluids (42, 75, 55) aufgezwungen wird.

7. Verfahren nach Anspruch 6, **dadurch gekennzeichnet, dass** am Ausgang einer Zerstäuberdüse (70) ein hydraulisch erzeugter Freistrahl (44, 57, 77) in Form einer Fluidsäule entsteht, welcher erst nach einem Freistrahlbereich durch elektrohydrodynamische Wechselwirkung eine Zerstäubung (79) ausbildet.

8. Verfahren nach Anspruch 7, **dadurch gekennzeichnet, dass** bei einem Durchmesser einer Öffnung der Zerstäuberdüse (70) von 0,1mm bis 0,3mm und/oder einer Länge von einem Fluidkanal in der Zerstäuberdüse (70) von 3 mm bis 15 mm ein Freistrahl (44, 57, 77) von 10 mm bis 15 mm ausgebildet wird.

## Claims

1. Pump system comprising an atomizer nozzle system having at least two atomizer nozzles for an electrohydrodynamic atomizer, wherein the pump system comprises at least one hose assembly (30) as well as at least one pump rotor (7) and at least one rolling body (6) for forming a rolling region (21) of a peristaltic pump, wherein the hose assembly (30) comprises at least the same number of hose channels (22) as the number of atomizer nozzles (70), and wherein each hose channel (22) is assigned to an atomizer nozzle (70) and connects it to the rolling region (21), **characterized in that** at least two, preferably three, pump rotors (7) are formed, wherein each pump rotor (7) moves at least one rolling body (6) and is assigned to at least one hose channel (22) .

2. Pump system according to Claim 1, **characterized in that** each hose channel (22) connects a fluid tank directly to an atomizer nozzle (70) through the rolling region (21).

3. Pump system according to Claim 1, **characterized in that** a hose channel (22) runs from a fluid tank to a point upstream of the rolling region (21), upstream of the rolling region (21) there is formed a distribution into at least two, preferably three or more, hose channels (22), and these hose channels (22) are arranged such that they run through the rolling region (21) up to in each case one atomizer nozzle (70) which is assigned to the respective hose channel (22).

4. Pump system according to one of the preceding claims, **characterized in that** at least one atomizer nozzle (70) is connected to at least two hose channels (22) .

5. Pump system according to one of the preceding claims, **characterized in that** at least two, preferably four, rolling bodies (6) are formed, wherein each rolling body (6) is assigned to at least one hose channel (22).

6. Method for operating an electrohydrodynamic atomizer, wherein the atomizer preferably comprises three or more atomizer nozzles (70),
**characterized in that**
a pump system according to one of the preceding claims is included, and a defined volume flow of a fluid (42, 75, 55) is forced onto each atomizer nozzle (70) via the pump system.

7. Method according to Claim 6, **characterized in that** a hydraulically generated open jet (44, 57, 77) in the form of a fluid column is produced at the outlet of an atomizer nozzle (70) and brings about atomization (79) only after an open jet region as a result of electrohydrodynamic interaction.

8. Method according to Claim 7, **characterized in that** when an opening in the atomizer nozzle (70) has a diameter of 0.1 mm to 0.3 mm and/or a fluid channel in the atomizer nozzle (70) has a length of 3 mm to 15 mm an open jet (44, 57, 77) of 10 mm to 15 mm is formed.

## Revendications

1. Système de pompe comprenant un système de buses de nébulisation comportant au moins deux buses de nébulisation d'un nébuliseur électrohydrodynamique, le système de pompe comportant au moins un jeu de tuyaux (30) ainsi qu'au moins un rotor de pompe (7) et au moins un élément roulant (6) destiné à former une zone de roulement (21) d'une pompe péristaltique, le jeu de tuyaux (30) comprenant au moins le même nombre de canaux de tuyau (22) que le nombre de buses de nébulisation (70) et chaque canal de tuyau (22) étant associé à une buse de nébulisation (70) et reliant celle-ci à la zone de roulement (21), **caractérisé en ce qu'**au moins deux, de préférence trois rotors de pompe (7) sont formés, chaque rotor de pompe (7) déplaçant au moins un corps de roulement (6) et étant associé à au moins un canal de tuyau (22).

2. Système de pompe selon la revendication 1, **caractérisé en ce que** chaque canal de tuyau (22) relie directement un réservoir à fluide à une buse de nébulisation (70) à travers la zone de roulement (21).

3. Système de pompe selon la revendication 1, **caractérisé en ce qu'**un canal de tuyau (22) suit un tracé depuis un réservoir à fluide jusque devant la zone de roulement (21), une division en au moins deux, de préférence trois canaux de tuyau (22) ou plus est formée devant la zone de roulement (21) et ces canaux de tuyau (22) sont disposés en suivant un tracé à travers la zone de roulement (21) jusqu'à respectivement une buse de nébulisation (70) associée au canal de tuyau (22) respectif.

4. Système de pompe selon l'une des revendications précédentes, **caractérisé en ce qu'**au moins une buse de nébulisation (70) est reliée à au moins deux canaux de tuyau (22).

5. Système de pompe selon l'une des revendications précédentes, **caractérisé en ce qu'**au moins deux, de préférence quatre corps de roulement (6) sont formés, chaque corps de roulement (6) étant associé à au moins un canal de tuyau (22).

6. Procédé pour faire fonctionner un nébuliseur électrohydrodynamique, le nébuliseur comportant de préférence trois buses de nébulisation (70) ou plus,
**caractérisé en ce que**
un système de pompe selon l'une des revendications précédentes est compris et un débit volumique défini d'un fluide (42, 75, 55) est imposé à chaque buse de nébulisation (70) par le biais du système de pompe.

7. Procédé selon la revendication 6, **caractérisé en ce qu'**un jet libre (44, 57, 77) généré de manière hydraulique se produit sous la forme d'une colonne de fluide à la sortie d'une buse de nébuliseur (70), lequel ne forme une nébulisation (79) par interaction électrohydrodynamique qu'après une zone de jet libre.

8. Procédé selon la revendication 7, **caractérisé en ce qu'**avec un diamètre d'une ouverture de la buse de nébuliseur (70) de 0,1 mm à 0,3 mm et/ou une longueur d'un canal à fluide dans la buse de nébuliseur (70) de 3 mm à 15 mm, un jet libre (44, 57, 77) de 10 mm à 15 mm est formé.
